# EUROPÄISCHE PATENTSCHRIFT

(11) **EP 3 216 979 B1**
(45) Veröffentlichungstag und Bekanntmachung des Hinweises auf die Patenterteilung: **08.05.2019**
(21) Anmeldenummer: 16158965.0
(22) Anmeldetag: 07.03.2016
(51) Int. Cl.: E21D 11/10, E04G 21/02

(54) **SCHALUNGSSYSTEM**
SHUTTERING SYSTEM
SYSTEME DE COFFRAGE

(43) Veröffentlichungstag der Anmeldung: 13.09.2017
(73) Patentinhaber: Kern Tunneltechnik SA, 6900 Lugano (CH)
(72) Erfinder: KERN, Annalisa, 6900 Lugano (CH)
(74) Vertreter: Glück Kritzenberger Patentanwälte PartGmbB

(56) Entgegenhaltungen:
- EP-A1- 3 168 413
- DE-A1- 3 826 623
- DE-A1- 10 040 777
- GB-A- 2 498 524
- JP-A- 2008 088 696
- JP-A- 2009 155 819
- JP-B2- 2 932 323

## Beschreibung

Die vorliegende Erfindung betrifft ein Schalungssystem, insbesondere für den Tunnelbau, umfassend wenigstens eine Stützanordnung zur Abstützung einer aus mehreren Schalungselementen bestehenden Schalung, welches Schalungssystem wenigstens eine Steuerung für die Abstützung der Schalungselemente und die Betonzufuhr für den zu betonierenden Raum aufweist.

Ein derartiges Schalungssystem ist beispielsweise aus dem europäischen Patent 2 626 509, der DE 28 26 623 A1, der JP 2008 088696 A, der DE 100 40 777 A1 oder der JP 2 932323 B2 bekannt.

Aus der JP 2009 155819 A ist ein Schalungssystem, insbesondere für den Tunnelbau, bekannt geworden, welches wenigstens eine Stützanordnung zur Abstützung von wenigstens einem Schalungselement umfasst, welches Schalungssystem ferner wenigstens eine Betonpumpe, mehrere Betonzuführungen zu dem Schalungselement und wenigstens eine Steuerung aufweist, wobei an dem Schalungselement wenigstens zwei Drucksensoren an vertikal unterschiedlichen Positionen angeordnet und mit der Steuerung des Schalungssystems verbunden sind, welche Drucksensoren konzipiert sind, den auf die Schalungselemente einwirkenden Druck an wenigstens zwei unterschiedlichen Höhen des Schalungselements zu messen, und dass die Steuerung konzipiert ist, den Pumpenbetrieb in Abhängigkeit von dem Signal der Drucksensoren zu steuern. Ein Schalungssystem mit den Merkmalen des Oberbegriffs des Anspruchs 1 ist aus der nachveröffentlichten EP 3 168 413 A1 bekannt.

Es ist Aufgabe der Erfindung, das gattungsgemäße Schalungssystem derart weiterzubilden, dass individuelle Verhältnisse bei der Erstellung einer Betonwand, insbesondere eines Betongewölbes besser berücksichtigt werden können.

Diese Aufgabe wird durch ein Schalungssystem mit den Merkmalen des Anspruches 1 gelöst. Diese Aufgabe wird des Weiteren durch ein Verfahren mit den Merkmalen des Anspruches 13 gelöst. Vorteilhafte Weiterbildungen der Erfindung sind Gegenstand der zugeordneten abhängigen Ansprüche. Vorteilhafte Weiterbildungen der Erfindung sind ebenfalls in der Beschreibung und in den Zeichnungen offenbart.

Erfindungsgemäß sind an dem Schalungselement und/oder an der Stützanordnung wenigstens zwei Drucksensoren vertikal in unterschiedlichen Positionen angeordnet und mit der Steuerung des Schalungssystems verbunden. Die Drucksensoren sind konzipiert, den aufgrund des in die Schalung eingefüllten Betons auf die Schalungselemente einwirkenden Druck an wenigstens zwei unterschiedlichen Höhen des Schalungselements zu messen. Die Steuerung ist konzipiert, die Betonzuführungen individuell in Abhängigkeit von dem Signal der Drucksensoren zu steuern. Auf diese Weise ist es möglich, den an unterschiedlichen Stellen auf das Schalungselement bzw. vorzugsweise mehrere Schalungselemente einwirkenden Betondruck zu erfassen und die Steuerung kann durch die Drucksensoren gemessenen Druckwerte mit Sollwerten vergleichen und die Betonzuführung individuell so ansteuern, dass der Betondruck an den unterschiedlichen Stellen der Schalungselemente gesetzten Vorgaben entspricht. Auf diese Weise kann eine Betonwand, insbesondere ein Betongewölbe mit vorgegebenen homogenen Materialeigenschaften in dem gesamten Wand- oder Gewölbebereich hergestellt werden.

Gemäß der Erfindung hat die Stützanordnung wenigstens einen hydraulischen Stützträger zur Abstützung des Schalungselements und die Steuerung ist konzipiert, die Kraft des Stützträgers in Abhängigkeit von dem in den Drucksensoren gemessenen Druck zu steuern. Der Druck kann somit nicht nur über die individuelle Betonzuführung, sondern auch über den Abstützdruck mittels der Stützträger einreguliert werden. Zudem müssen die Drucksensoren nicht in der Schalung selbst vorgesehen sein, sondern können an den Kraftaufnahmeelementen der Schalungselemente angeordnet sein, z.B. an den Punkten, an denen die Trägerstruktur statisch das Schalungselement abstützt. Insbesondere, wenn die gesamte Schalung aus mehreren Schalungselementen besteht, wie das beim Tunnelbau üblich ist, ist man so in der Lage über die Abstützpunkte der Schalungselemente den auf die einzelnen Schalungselemente einwirkenden Druck genau zu erfassen und die Betonzuführungen und/oder die Abstützkraft der hydraulischen Stützträgern entsprechend zu steuern bzw. zu regulieren.

In einer technisch einfachen Ausführungsform ist der Drucksensor an dem Verbindungspunkt zwischen dem Stützträgern und dem Schalungselement und/oder der Stützanordnung angeordnet. Eine derartige Anordnung ist leicht zu realisieren, z.B. durch an sich bekannte Kraftaufnehmer.

Vorzugsweise sind mehrere, insbesondere eine Vielzahl von Drucksensoren flächig verteilt über das Schalungselement angeordnet. Vorzugsweise sind die Drucksensoren gleichmäßig über die gesamte Fläche der Wand und damit über die Fläche der Schalungselemente angeordnet, wenn mehrere verwendet werden. Auf diese Weise kann eine sehr gute Druckverteilung des Betons auf die Schalung erfasst und evtl. nachreguliert werden.

Erfindungsgemäß enthält das Schalungssystem wenigstens eine Rütteleinrichtung und die Steuerung ist konzipiert, die Rütteleinrichtung in Abhängigkeit von dem in den Drucksensoren gemessenen Druck zu steuern. Auf diese Weise kann in Bereichen, in welchen der auf die Schalung einwirkende Betondruck zu niedrig ist, durch Nachrütteln des Betons in den Bereichen erzielt werden, dass der Betondruck zunimmt. Die Rütteleinrichtung kann z.B. in Verbindung mit den Schalungselementen angeordnet sein. Es können jedoch auch Außenrüttler in Verbindung mit den Betonzuführungen vorgesehen werden, die Einfluss auf die Viskosität des zugeführten Betons nehmen.

Vorzugsweise sind mehrere Rütteleinrichtungen an unterschiedlichen Stellen des Schalungselements angeordnet und die Steuerung ist konzipiert, die Rütteleinrichtung individuell in Abhängigkeit von den Signalen der Drucksensoren zu steuern. Auf diese Weise kann ein vorgegebenes Druckprofil des Betons auf die Schalungselemente erreicht werden, das zu gewünschten homogenen Festigkeitseigenschaften der erstellten Betonwand über die Fläche führt. Vorzugsweise sind die Rütteleinrichtungen flächig gleichmäßig über die Schalungselemente verteilt angeordnet. Auf diese Weise kann über die Fläche der Schalung eine gleichmäßige Verdichtung erzielt werden.

In einer vorteilhaften Weiterbildung der Erfindung ist die Steuerung konzipiert, die Betonpumpe in Abhängigkeit von den Signalen der Drucksensoren zu steuern. So können z.B. für unterschiedliche Betonzuführungen unterschiedliche Betonpumpen vorgesehen sein und über den Förderdruck der Betonpumpe kann Einfluss genommen werden auf den Druck, den der Beton auf das Schalungselement ausübt.

Vorzugsweise ist die wenigstens eine Betonpumpe über wenigstens eine Verteilereinrichtung mit mehreren Betonzuführungen verbunden. Die Steuerung ist in diesem Fall dazu konzipiert, die Verteilereinrichtung in Abhängigkeit von den Signalen der Drucksensoren zu steuern, um auf diese Weise ein homogenes, vorgegebenes Druckprofil und damit gewünschte Materialeigenschaften der erstellten Betonwand zu erzielen.

Vorzugsweise weist die Steuerung einen Bildschirm zur Darstellung der Schalungselemente und der dort gemessenen Druckwerte auf. Auf diese Weise kann ein Operator sehen, welche Druckwerte an unterschiedlichen Teilen der Schalungselemente aufgenommen wurden und kann sogleich erfassen, ob der Beton in vorgegebener Weise dem Raum hinter den Schalungselementen zugeführt worden ist. Dies ist z.B. bei der Erstellung eines Tunnelgewölbes äußerst wichtig, da sichergestellt werden muss, dass der Beton an allen Stellen jenseits der Schalungselemente durchgängig den Zwischenraum zwischen einer Tunnelwand und den Schalungselementen ausfüllt und damit in der Lage ist, den geforderten Festigkeitseigenschaften des Tunnelgewölbes zu genügen.

In einer vorteilhaften Weiterbildung des erfindungsgemäßen Schalungssystems hat dieses zumindest vier Schalungselemente, die durch wenigstens vier Stützträger gegen die Stützanordnung abgestützt sind. Eine derartige Anordnung ist somit für ein Tunnelgewölbe sinnvoll, wobei die vier Schalungselemente mehr oder weniger den oberen Halbkreis des Tunnelgewölbes bilden. Vorzugsweise sind hierfür die vier Schalungselemente gewölbt und bilden eine Gewölbefläche für ein Tunnelgewölbe.

Da eine Tunnelschalung in der Regel sehr lang ist, hat das erfindungsgemäße Schalungssystem vorzugsweise mehrere horizontal hintereinander angeordnete Stützanordnungen mit eigenen Schalungselementen. Die Steuerung ist dann konzipiert, die Druckbeaufschlagung der Schalungselemente der einzelnen Stützanordnungen individuell in Abhängigkeit von den Druckwerten der Drucksensoren zu steuern. Auf diese Weise kann eine homogene Tunnelschalung über eine größere Länge in einem Vorgang hergestellt werden, wobei über die Fläche eine sehr gute Homogenität der Betonwand erzielt wird.

In einem erfindungsgemäßen Verfahren, das das erfindungsgemäße Schalungssystem nutzt, wird eine Betonwand errichtet, in der mittels Drucksensoren der auf das Schalungselement wirkende Druck an unterschiedlichen Stellen ermittelt wird und die wenigstens eine Betonpumpe und/oder die Betonzuführung in Abhängigkeit von den Signalen der Drucksensoren gesteuert wird bzw. werden. Auf diese Weise kann durch die individuelle Steuerung der Betonzuführung bzw. der Betonpumpe(n) dafür Sorge getragen werden, dass ein gleichmäßiges Druckprofil oder ein vorgegebenes Druckprofil über die Fläche der Schalungselemente erzielt wird, was Tunnelgewölbe mit geforderten Festigkeitseigenschaften mit sich bringt.

Durch die Signale der Drucksensoren lassen sich auch Rütteleinrichtungen bzw. Verteilereinrichtungen zwischen den Betonzuführungen ansteuern, um so die Betonzuführung zu den individuellen Stellen zwischen einer Tunnelwand und den Schalungselementen möglichst gleichmäßig und homogen zu füllen.

Neben den Signalen der Drucksensoren können auch die Signale anderer Sensoren wie z.B. Temperatursensoren, optischer Sensoren oder chemischer Sensoren für die Steuerung der Stützanordnung, der individuellen Betonzuführungen und der Rütteleinrichtungen verwendet werden.

Durch die Erfindung können somit die Eigenschaften des in die Schalung eingefüllten Betons festgestellt, ausgewertet und für die Steuerung der Betonzuführungen, Stützanordnung und Rütteleinrichtungen genutzt werden. Zur besseren Bedienung hat die Steuerung vorzugsweise einen Bildschirm, der das Schalungssystem flächig darstellt, als auch eine Betonfüllanzeige für die unterschiedlichen Bereiche der Schalungselemente. Die gemessenen Kräfte werden vorzugsweise über eine Software ausgewertet und digital sowie visuell angezeigt. Vorzugsweise hat die Steuerung eine Schnittstelle zur Ansteuerung weiterer Komponenten, wie z.B. eine Rütteleinrichtung, als auch zum Aufspielen der Daten auf externe Datenträger bzw. auf einen zusätzlichen PC. Aufgrund der erfassten Signale der Drucksensoren kann die Verdichtungssteuerung jenseits der Schalungselemente automatisch erfolgen.

Man hat durch die Erfindung eine Gegenkontrolle zur statischen Berechnung des Schalungsprozesses. Die Sicherheit für das Schalungssystem als auch für die Personen, die das Schalungssystem bedienen wird beträchtlich erhöht. Es werden homogenere und bessere Tunnelwände erzielt, wodurch die Abläufe beim Betonieren optimiert werden. Durch die Erfindung wird die Erstellung von Normen konformen Betonwänden und Gewölben erreicht. Die Ausgänge der Steuerung können auch für Sicherheitssysteme genutzt werden, wenn Spannungsüberhöhung oder Drucküberhöhungen an einzelnen Stellen der Schalungselemente erfasst werden sollten. Die Erfindung trägt zur Qualitätssicherung des Bauwerks bei.

Ein wesentlicher Aspekt der Erfindung besteht darin, dass über die gezielte Steuerung der Betonpumpe und/oder der Betonzuführung und/oder der wenigstens einen Rütteleinrichtung die Verdichtungsprozesse des Betons jenseits der Schalungselemente gezielt und individuell gesteuert werden können, um somit gewünschte Materialeigenschaften der fertigen Betonwand bzw. des fertigen Betongewölbes zu erzielen.

Es ist für den Fachmann offensichtlich, dass die einzelnen Komponenten der Erfindung einfach oder mehrfach vorgesehen werden können bzw. diese können auch als integrierte Einheit oder verteilt an mehreren Stellen ausgebildet sein. Die Steuerung kann mehrere Rechner umfassen, die über die Länge des Tunnels verteilt sind. Ebenso weist üblicherweise ein Tunnelschalungssystem eine Vielzahl von Schalungselementen auf, z.B. vier Schalungselemente über dem Gewölbesektor verteilt und drei bis sechs Stützanordnungen hintereinander mit jeweils vier Schalungselementen, so dass insgesamt die Anlage vorzugsweise zwischen zehn und fünfzig Schalungselemente aufweist.

Folgende Ausdrücke werden synonym verwendet: Rütteleinrichtung - Rüttler; Druckaufnehmer - Drucksensor; Temperaturaufnehmer - Temperatursensor

Die Erfindung wird nachfolgend beispielsweise anhand der schematischen Zeichnungen beschrieben. In dieser zeigen:
- Fig. 1: eine stirnseitige Ansicht auf ein erfindungsgemäßes Tunnelschalungssystem,
- Fig. 2: einen Schnitt II-II aus Fig. 1,
- Fig. 3: eine Ansicht gemäß Fig. 1 mit einer Ansteuerung von Rütteleinrichtungen,
- Fig. 4: eine Ansicht gemäß Fig. 1 mit einer Spiegeldifferenzstandskontrolle,
- Fig. 5: eine Ansicht gemäß Fig. 1 mit einer individuellen Ansteuerung von Betonzuführungen,
- Fig. 6: eine Ansteuerung gemäß Fig. 1 mit einer zentralen Erfassung und Auswertung von Drucksensoren,
- Fig. 7: eine Ansicht VII aus Fig. 1,
- Fig. 8: eine stirnseitige Ansicht einer zweiten Ausführungsform eines erfindungsgemäßen Schalungssystems zur Herstellung von ebenen Wänden,
- Fig. 9: eine Ansicht auf das Schalungssystem gemäß Fig. 8 von oben.

Fig. 1 zeigt ein erfindungsgemäßes Tunnelschalungssystem 10, das sich in einem ausgebrochenen Tunnelgewölbe 12 befindet. Das erfindungsgemäße Tunnelschalungssystem 10 umfasst eine Stützanordnung 14 zur Abstützung einer Schalung 15, die aus gelenkig miteinander verbundenen Schalungselementen 16-26 besteht, deren Außenseite leicht gewölbt ist und dem Tunnelgewölbe 12 zuweist. Zwischen der Außenseite der Schalungselemente 16-26 und dem Tunnelgewölbe bzw. der Tunnelnd 12 ist ein Leerraum 28 gebildet, der mit Beton 13 verfüllt wird. Die Stützanordnung 14 enthält hydraulische Stützträger 30, um die Schalungselemente 16-26 mit einem vorgegebenen Druck gegen den eingefüllten Beton 13 abzustützen. Das erfindungsgemäße Schalungssystem 10 wird gesteuert durch eine zentrale Steuerung 32, die vorzugsweise einen Bildschirm 34 zur Darstellung des Schalungssystems der zugeordneten Messwerte aufweist. Das Schalungssystem 10 umfasst ferner eine Betonförderpumpe 36 mit einer Verteilereinrichtung 38 und Betonleitungen 40, die zu einzelnen Betonzuführungen 42 laufen, die in den Fig. 2 und 5 genauer dargestellt sind. Die zentrale Steuerung 32 ist mit Druckaufnehmern 44 verbunden, als auch mit Temperaturaufnehmern oder Ultraschallmessgeber 46, die sowohl den auf die Schalungselemente 16-26 einwirkenden Druck aufgrund des eingefüllten Betons als auch die Temperatur des Betons erfassen, um somit der zentralen Steuerung 32 Rückmeldung zugeben, zum einen über die Dichte und den Füllgrad des Betons in dem Zwischenraum zwischen der Außenseite der Schalungselemente 16-26 und der Tunnelwand 12 als auch über die chemische Reaktion beim Abbinden des Betons, die mit einer Wärmeerzeugung oder einer Veränderung der Dichte einhergeht. Durch die Erfassung der Temperatur oder der Dichte kann somit gut erfasst werden, wie weit die Abbinde-Reaktion vorangeht. Optional ist hierfür die Steuerung auch mit einem Betonanalyseeinrichtung 48 verbunden, das z.B. das Abbindeverhalten einer Betonprobe als auch evtl. dessen Festigkeit auswertet, um damit Rückschlüsse auf die Festigkeit und des Betons zwischen den Schalungselementen 16-26 und der Tunnelwand schließen zu können.

Die Steuerung 32 ist selbstverständlich mit der Betonpumpe 36 verbunden, als auch mit der Verteilereinrichtung 38. Des Weiteren hat die Steuerung vorzugsweise einen USB-Anschluss 50, als auch einen Funkanschluss 52, z.B. Wi-Fi® oder Bluetooth®. Durch die in Fig. 1 dargestellte Erfassung der Temperatur- Dichte und Druckverhältnisse ist es dem Schalungssystem möglich, die einzelnen Betonzuführungen 42 und/oder die Hydraulikstützen 30 derart zu steuern, dass zum einen der Beton in einer gewünschten Weise einfließt und verdichtet wird, als auch den vorgegebenen Druckverhältnissen entsprechen, um so eine gewünschte Qualität der Betonschalung sicherzustellen.

Fig. 3 zeigt ebenfalls das Schalungssystem 10 aus Fig. 1, wobei hier die Verbindung der zentralen Steuerung 32 mit Rüttlern 54 dargestellt ist. Die zentrale Steuerung 32 kann die einzelnen Rüttler 54 in Abhängigkeit von den Sensorwerten individuell ansteuern, um so eine gezielte Verdichtung des Betons in den unterschiedlichen Bereichen der Tunnelwand 12 zu bewirken, um so eine möglichst homogene Betonqualität über die gesamte Tunnelwand 12 sicherzustellen.

Fig. 4 zeigt die Verbindung der zentralen Steuerung 32 mit Spiegeldifferenz-Sensoren 56, welche beispielsweise Drucksensoren, optische Sensoren, Thermosensoren, Ultraschallsensoren oder chemische Sensoren sein können. Diese Spiegeldifferenz-Sensoren 56 sind gleichmäßig über die Außenseite der Schalungselemente 16-26 verteilt. Auf diese Weise ist es leicht möglich, einen unterschiedlichen Füllstand h1, h2 des Betons 13 an den beiden Seiten der Tunnelwandung zu erfassen und durch individuelle Ansteuerung der Betonzuführungen 42 und Rüttler 54 dafür Sorge zu tragen, dass der Füllspiegel auf beiden Seiten gleichmäßig ist bzw. ausgeglichen wird.

Fig. 5 zeigt die Verbindung der zentralen Steuerung 32 mit den einzelnen Betonzuführungen 42. Durch die Ansteuerung der Betonpumpe 36 und der Verteilereinrichtung 38 und weiterer nicht dargestellter Verteilerelemente, wie z.B. Sperrventile, ist es möglich, den Beton gezielt den einzelnen Betonzuführungen 42 zuzuführen, um so eine homogene Betonzufuhr zu erreichen. Idealerweise erfolgt die Betonzufuhr über die relativ gleichmäßig verteilten Betonzuführungen 42 in Verbindung mit einer entsprechenden Betätigung der Rütteleinrichtungen 54 aus Fig. 3.

Fig. 6 zeigt die Verbindung der zentralen Steuerung 32 mit Druckaufnehmern 58, die sich gleichmäßig über den oberen Abschnitt der Tunnelschalung erstrecken, d.h. über die oberen Schalungselemente 20-24, so dass durch diese Anordnung von Druckaufnehmern 58 verifiziert werden kann, ob der Beton 13 zwischen der Tunnelwandung 12 und der Außenseite der Schalungselemente 16-26 tatsächlich vollständig gefüllt ist, was sich in entsprechenden Druckwerten niederschlägt. Diese Druckaufnehmer können auch als Hydraulikzylinder ausgebildet sein, die einen steuerbaren Abstützdruck für die Schalungselemente liefern. Diese Druckaufnehmer 58 können daher auch zur Drucksteuerung des Abstützdrucks der Schalungselemente 20 bis 24 verwendet werden.

Schließlich zeigt Fig. 7 eine Aufsicht auf das erfindungsgemäße Schalungssystem gemäß den Fig. 1-6, allerdings in Alleindarstellung, d.h. nicht in Betriebsposition in einer Tunnelgewölbe 12.

Fig. 8 zeigt ein Schalungssystem 60 zur Herstellung gerader Wände. Das Schalungssystem 60 umfasst eine Stützanordnung 62, eine zentrale Steuerung 32 mit einem Display 34, eine Betonpumpe 36, evtl. eine Verteilereinrichtung, die nicht dargestellt ist, optional eine Betonanalyseeinrichtung 48 und eine Anzahl an ebenen Schalungselementen 72-78, die übereinander und nebeneinander angeordnet sind, um so eine Wand gewünschter Größe zu bilden. Die Steuerung ist über eine erste Steuerleitung 80 mit Betonzuführungen 82 verbunden. Über eine zweite Steuerleitung 84 ist die Steuerung 32 mit einem Temperatursensor oder Ultraschallsensor 86 verbunden. Über eine dritte Steuerleitung 88 und eine vierte Steuerleitung 90 ist die Steuerung 32 mit Druckaufnehmern 92 verbunden. Auf diese Weise erfasst die zentrale Steuerung 32 die Druckverhältnisse als auch die Temperaturverhältnisse an der dem Beton 13 zugewandten Seite der Schalung 71, die aus den einzelnen Schalungselementen 72-78 gebildet wird.

Fig. 9 zeigt das Schalungssystem 60 aus Fig. 8 in Aufsicht. Es sei hier bemerkt, dass in den Figuren identische oder funktionsgleiche Teile mit identischen Bezugszeichen versehen sind.

Die Erfindung kann von der dargestellten Ausführungsform abweichen, die somit nicht als begrenzend für den Erfindungsgedanken verstanden werden soll. Die Erfindung kann innerhalb des Schutzbereichs der nachfolgenden Ansprüche beliebig variiert werden.

### Bezugszeichenliste

- 10: Tunnelschalungssystem
- 12: Tunnelwand - Tunnelgewölbe
- 13: Betonschicht
- 14: Stützanordnung
- 15: Schalung
- 16-26: Schalungselemente
- 28: Leerraum
- 30: Stützzylinder/Stützträger
- 32: zentrale Steuerung
- 34: Bildschirm
- 36: Betonförderpumpe
- 38: Verteilereinrichtung
- 40: Betonleitungen
- 42: Betonzuführungen in die Schalung
- 44: Druckaufnehmer
- 46: Temperaturaufnehmer/Ultraschallsensoren
- 48: Betonanalyseeinrichtung
- 50: USB- oder sonstiges Interface
- 52: Wi-Fi oder WLAN-Transmitter
- 54: Rüttler
- 56: Sensoren
- 58: Druckaufnehmer
- 60: Schalungssystem für ebene Wände
- 71: Ebene Schalung
- 80: erste Steuerleitung
- 82: Betonzuführung
- 84: zweite Steuerleitung
- 86: Temperatursensor/Ultraschallsensor
- 88: dritte Steuerleitung
- 90: vierte Steuerleitung
- 92: Drucksensor

## Patentansprüche

1. Schalungssystem (10; 60), insbesondere für den Tunnelbau, umfassend wenigstens eine Stützanordnung (14) zur Abstützung von wenigstens einem Schalungselement (16-26; 72-78), welches Schalungssystem ferner wenigstens eine Betonpumpe (36), mehrere Betonzuführungen (42) zu dem Schalungselement und wenigstens eine Steuerung (32) aufweist, wobei an dem Schalungselement (16-26; 72-78) und/oder an der Stützanordnung (14) wenigstens zwei Drucksensoren (44; 92) an vertikal unterschiedlichen Positionen angeordnet und mit der Steuerung (32) des Schalungssystems verbunden sind, welche Drucksensoren (44; 92) konzipiert sind, den auf die Schalungselemente (16-26; 72-78) einwirkenden Druck an wenigstens zwei unterschiedlichen Höhen des Schalungselements zu messen, wobei die Steuerung (32) konzipiert ist, die Betonzuführungen (42) individuell in Abhängigkeit von dem Signal der Drucksensoren (44; 92) zu steuern und wobei die Stützanordnung (14) wenigstens einen hydraulischen Stützträger (30) zur Abstützung des Schalungselements (16-26; 72-78) aufweist, wobei die Steuerung (32) konzipiert ist, die Kraft des Stützträgers (30) in Abhängigkeit von den mit den Drucksensoren (44; 92) gemessenen Druckwerten zu steuern, **dadurch gekennzeichnet, dass** das Schalungssystem wenigstens eine Rütteleinrichtung (54) umfasst, und dass die Steuerung (32) konzipiert ist, die Rütteleinrichtung (54) in Abhängigkeit von den mit den Drucksensoren (44; 92) gemessenen Druckwerten steuerbar ist.

2. Schalungssystem (10; 60) nach Anspruch 1, **dadurch gekennzeichnet, dass** mindestens einer der Drucksensoren (44; 92) am Verbindungspunkt zwischen dem Stützträger (30) und dem Schalungselement (16-26; 72-78) und/oder der Stützanordnung (14) angeordnet ist.

3. Schalungssystem (10; 60) nach Anspruch 1 oder 2, **dadurch gekennzeichnet, dass** mehrere Drucksensoren (44; 92) flächig verteilt über das Schalungselement (16-26; 72-78) angeordnet sind.

4. Schalungssystem (10; 60) nach einem der vorhergehenden Ansprüche, **dadurch gekennzeichnet, dass** mehrere Drucksensoren (44; 92) zwischen dem Schalungselement (16-26; 72-78) und der Stützanordnung (14) angeordnet sind.

5. Schalungssystem (10; 60) nach einem der vorhergehenden Ansprüche, **dadurch gekennzeichnet, dass** mehrere Rütteleinrichtungen (54) an unterschiedlichen Stellen des Schalungselements (16-26; 72-78) angeordnet sind, und dass die Steuerung (32) konzipiert ist, die Rütteleinrichtungen individuell in Abhängigkeit von den Signalen der Drucksensoren (44; 92) zu steuern.

6. Schalungssystem (10; 60) nach einem der vorhergehenden Ansprüche, **dadurch gekennzeichnet, dass** die Rütteleinrichtung (54) in einer Betonzuführung angeordnet ist.

7. Schalungssystem (10; 60) nach einem der vorhergehenden Ansprüche, **dadurch gekennzeichnet, dass** die Steuerung (32) konzipiert ist, die Betonpumpe (36) in Abhängigkeit von den Signalen der Drucksensoren (44; 92) zu steuern.

8. Schalungssystem (10; 60) nach Anspruch 7, **dadurch gekennzeichnet, dass** die wenigstens eine Betonpumpe (36) über wenigstens eine Verteilereinrichtung (38) mit den Betonzuführungen (42) verbunden ist, und dass die Steuerung (32) konzipiert ist, die Verteilereinrichtung (38) in Abhängigkeit von den Signalen der Drucksensoren (44; 92) zu steuern.

9. Schalungssystem (10; 60) nach einem der vorhergehenden Ansprüche, **dadurch gekennzeichnet, dass** die Steuerung (32) einen Bildschirm (34) zur Darstellung der Schalungselemente (16-26; 72-78) und der dort gemessenen Druckwerte aufweist.

10. Schalungssystem (10; 60) nach einem der vorhergehenden Ansprüche, **dadurch gekennzeichnet, dass** es zumindest vier Schalungselemente (16-26; 72-78) aufweist, die durch wenigstens vier Stützzylinder (30) gegen die Stützanordnung (14) abgestützt sind.

11. Schalungssystem (10; 60) nach Anspruch 10, **dadurch gekennzeichnet, dass** die Schalungselemente (16-26) gewölbt sind und eine Schalung (15) für ein Tunnelgewölbe bilden.

12. Schalungssystem (10; 60) nach einem der vorhergehenden Ansprüche, **dadurch gekennzeichnet, dass** es mehrere horizontal hintereinander angeordnete Stützanordnungen (14) mit eigenen Schalungselementen (16-26; 72-78) enthält, und dass die Steuerung (32) konzipiert ist, die Druckbeaufschlagung der Schalungselemente der einzelnen Stützanordnungen (14) in Abhängigkeit von den Druckwerten der Drucksensoren (44; 92) zu steuern.

13. Verfahren zum Errichten einer Betonwand mit einem Schalungssystem (10; 60) nach einem der vorherigen Ansprüche, wobei mittels der Drucksensoren (44; 92) der auf das Schalungselement (16-26; 72-78) wirkende Betondruck an unterschiedlichen Stellen ermittelt und die wenigstens eine Betonpumpe (36) und/oder die Betonzuführungen (42) in Abhängigkeit von den Signalen der Drucksensoren (44; 92) gesteuert wird/werden, **dadurch gekennzeichnet, dass** wenigstens eine Rütteleinrichtung (54) in Abhängigkeit von den Signalen der Drucksensoren (44; 92) gesteuert wird.

14. Verfahren nach Anspruch 13, **dadurch gekennzeichnet, dass** wenigstens eine Verteilereinrichtung zwischen den Betonzuführungen (42) in Abhängigkeit von den Signalen der Drucksensoren (44; 92) gesteuert wird.

## Claims

1. A formwork system (10; 60), in particular for tunnel construction, comprising at least one support assembly (14) for purposes of supporting at least one formwork element (16-26; 72-78), which formwork system further comprises at least one concrete pump (36), a plurality of concrete feeders (42) to the formwork element, and at least one controller (32), wherein at least two pressure sensors (44; 92) are arranged at vertically different positions on the formwork element (16-26; 72-78) and/or on the support assembly (14), and are connected to the controller (32) of the formwork system, which pressure sensors (44; 92) are designed to measure the pressure acting on the formwork elements (16-26; 72-78) at at least two different heights of the formwork element, wherein the controller (32) is designed to control the concrete feeders (42) individually as a function of the signals of the pressure sensors (44; 92), and wherein the support assembly (14) comprises at least one hydraulic support beam (30) to support the formwork element (16-26; 72-78), wherein the controller (32) is designed to control the force of the support beam (30) as a function of the pressure values measured with the pressure sensors (44; 92), **characterised in that** the formwork system comprises at least one vibration device (54), and **in that** the controller (32) is designed such that the vibration device (54) can be controlled as a function of the pressure values measured with the pressure sensors (44; 92).

2. The formwork system (10; 60) in accordance with claim 1, **characterised in that** at least one of the pressure sensors (44; 92) is arranged at the connection point between the support beam (30) and the formwork element (16-26; 72-78) and/or the support assembly (14).

3. The formwork system (10; 60) in accordance with claim 1 or 2, **characterised in that** a plurality of pressure sensors (44; 92) are arranged distributed over the surface of the formwork element (16-26; 72-78).

4. The formwork system (10; 60) in accordance with one of the preceding claims, **characterised in that** a plurality of pressure sensors (44; 92) are arranged between the formwork element (16-26; 72-78) and the support assembly (14).

5. The formwork system (10; 60) in accordance with one of the preceding claims, **characterised in that** a plurality of vibration devices (54) are arranged at different points on the formwork element (16-26; 72-78), and **in that** the controller (32) is designed to control the vibration devices individually as a function of the signals of the pressure sensors (44; 92).

6. The formwork system (10; 60) in accordance with one of the preceding claims, **characterised in that** the vibration device (54) is arranged in a concrete feeder.

7. The formwork system (10; 60) in accordance with one of the preceding claims, **characterised in that** the controller (32) is designed to control the concrete pump (36) as a function of the signals of the pressure sensors (44; 92).

8. The formwork system (10; 60) in accordance with claim 7, **characterised in that** the at least one concrete pump (36) is connected to the concrete feeders (42) via at least one distribution device (38), and **in that** the controller (32) is designed to control the distribution device (38) as a function of the signals of the pressure sensors (44; 92).

9. The formwork system (10; 60) in accordance with one of the preceding claims, **characterised in that** the controller (32) has a screen (34) for purposes of displaying the formwork elements (16-26; 72-78) and the pressure values measured on the latter.

10. The formwork system (10; 60) in accordance with one of the preceding claims, **characterised in that** it has at least four formwork elements (16-26; 72-78), which are supported by at least four support rams (30) against the support assembly (14).

11. The formwork system (10; 60) in accordance with claim 10, **characterised in that** the formwork elements (16-26) are curved and form a formwork (15) for a tunnel vault.

12. The formwork system (10; 60) in accordance with one of the preceding claims, **characterised in that** it comprises a plurality of support assemblies (14) arranged horizontally one behind another with individual formwork elements (16-26; 72-78), and **in that** the controller (32) is designed to control the application of pressure to the formwork elements of the individual support assemblies (14) as a function of the pressure values from the pressure sensors (44; 92).

13. A method for the erection of a concrete wall with a formwork system (10; 60) in accordance with one of the previous claims, wherein the concrete pressure acting on the formwork element (16-26; 72-78) is determined at different points by means of the pressure sensors (44; 92), and the at least one concrete pump (36) and/or the concrete feeders (42) is/are controlled as a function of the signals of the pressure sensors (44; 92), **characterised in that** at least one vibration device (54) is controlled as a function of the signals of the pressure sensors (44; 92).

14. The method in accordance with claim 13, **characterised in that** at least one distribution device between the concrete feeders (42) is controlled as a function of the signals of the pressure sensors (44; 92).

## Revendications

1. Système de coffrage (10 ; 60), en particulier pour la construction de tunnels, comprenant au moins un ensemble d'appui (14) destiné au support d'au moins un élément de coffrage (16-26 ; 72-78), lequel système de coffrage comprend également au moins une pompe à béton (36), plusieurs alimentations en béton (42) conduisant à l'élément de coffrage et au moins une commande (32), au moins deux capteurs de pression (44 ; 92) étant, sur l'élément de coffrage (16-26 ; 72-78) et/ou sur l'ensemble d'appui (14), disposés au niveau de positions différentes verticales et raccordés à la commande (32) du système de coffrage, lesquels capteurs de pression (44 ; 92) sont conçus pour mesurer la pression agissant sur les éléments de coffrage (16-26 ; 72-78) au niveau d'au moins deux hauteurs différentes de l'élément de coffrage, la commande (32) étant conçue pour commander les alimentations en béton (42) individuellement en fonction du signal des capteurs de pression (44 ; 92), et l'ensemble d'appui (14) comportant au moins un support d'appui (30) hydraulique destiné au support de l'élément de coffrage (16-26 ; 72-78), la commande (32) étant conçue pour commander la force du support d'appui (30) en fonction des valeurs de pression mesurées avec les capteurs de pression (44 ; 92), **caractérisé en ce que** le système de coffrage comprend au moins un dispositif vibreur (54), et **en ce que** la commande (32) est conçue pour commander le dispositif vibreur (54) en fonction des valeurs de pression mesurées avec les capteurs de pression (44 ; 92).

2. Système de coffrage (10 ; 60) selon la revendication 1, **caractérisé en ce qu'**au moins un des capteurs de pression (44 ; 92) est disposé sur le point de raccordement entre le support d'appui (30) et l'élément de coffrage (16-26 ; 72-78) et/ou l'ensemble d'appui (14).

3. Système de coffrage (10 ; 60) selon la revendication 1 ou 2, **caractérisé en ce que** plusieurs capteurs de pression (44 ; 92) sont disposés de façon répartie à plat sur l'élément de coffrage (16-26 ; 72-78).

4. Système de coffrage (10 ; 60) selon l'une des revendications précédentes, **caractérisé en ce que** plusieurs capteurs de pression (44 ; 92) sont disposés entre l'élément de coffrage (16-26 ; 72-78) et l'ensemble d'appui (14).

5. Système de coffrage (10 ; 60) selon l'une des revendications précédentes, **caractérisé en ce que** plusieurs dispositifs vibreurs (54) sont disposés à différents endroits de l'élément de coffrage (16-26 ; 72-78), et **en ce que** la commande (32) est conçue pour commander les dispositifs vibreurs individuellement en fonction des signaux des capteurs de pression (44 ; 92).

6. Système de coffrage (10 ; 60) selon l'une des revendications précédentes, **caractérisé en ce que** le dispositif vibreur (54) est disposé dans une alimentation en béton.

7. Système de coffrage (10 ; 60) selon l'une des revendications précédentes, **caractérisé en ce que** la commande (32) est conçue pour commander la pompe à béton (36) en fonction des signaux des capteurs de pression (44 ; 92).

8. Système de coffrage (10 ; 60) selon la revendication 7, **caractérisé en ce que** la pompe à béton (36) au moins au nombre de un est raccordée aux alimentations en béton (42) par le biais d'au moins un dispositif de distribution (38), et **en ce que** la commande (32) est conçue pour commander le dispositif de distribution (38) en fonction des signaux des capteurs de pression (44 ; 92).

9. Système de coffrage (10 ; 60) selon l'une des revendications précédentes, **caractérisé en ce que** la commande (32) comporte un écran (34) destiné à la représentation des éléments de coffrage (16-26 ; 72-78) et des valeurs de pression qui y sont mesurées.

10. Système de coffrage (10 ; 60) selon l'une des revendications précédentes, **caractérisé en ce qu'**il comprend au moins quatre éléments de coffrage (16-26 ; 72-78) qui sont supportés par au moins quatre cylindres d'appui (30) contre l'ensemble d'appui (14).

11. Système de coffrage (10 ; 60) selon la revendication 10, **caractérisé en ce que** les éléments de coffrage (16-26) sont bombés et forment un coffrage (15) pour une voûte de tunnel.

12. Système de coffrage (10 ; 60) selon l'une des revendications précédentes, **caractérisé en ce qu'**il contient plusieurs ensembles d'appui (14) disposés les uns derrière les autres horizontalement avec des éléments de coffrage (16-26 ; 72-78) propres, et **en ce que** la commande (32) est conçue pour commander l'application de la pression sur les éléments de coffrage des ensembles d'appui (14) individuels en fonction des valeurs de pression des capteurs de pression (44 ; 92).

13. Procédé de construction d'une paroi en béton avec un système de coffrage (10 ; 60) selon l'une des revendications précédentes, la pression de béton qui agit sur l'élément de coffrage (16-26 ; 72-78) étant déterminée en différents endroits au moyen des capteurs de pression (44 ; 92), et la pompe à béton (36) au moins au nombre de un et/ou les alimentations en béton (42) étant commandée(s) en fonction des signaux des capteurs de pression (44 ; 92), **caractérisé en ce qu'**au moins un dispositif vibreur (54) est commandé en fonction des signaux des capteurs de pression (44 ; 92).

14. Procédé selon la revendication 13, **caractérisé en ce qu'**au moins un dispositif de distribution entre les alimentations en béton (42) est commandé en fonction des signaux des capteurs de pression (44 ; 92).
